# EUROPÄISCHE PATENTSCHRIFT

(11) **EP 1 304 296 B1**
(45) Veröffentlichungstag und Bekanntmachung des Hinweises auf die Patenterteilung: **28.12.2005**
(21) Anmeldenummer: 02028692.8
(22) Anmeldetag: 26.10.1998
(51) Int. Cl.: B65D 41/18, B65D 47/08, B65D 41/04, B65D 55/02, B65D 51/24, B65D 47/12

(54) **Verschlusskappe und Verfahren zum Aufprellen einer Verschlusskappe auf ein Flaschenbehältnis**
Closure cap and method for joining a closure cap to a bottle
Capuchon de fermeture et procédé pour la jonction d'un capuchon de fermeture sur une bouteille

(30) Priorität: 28.10.1997 DE 19747426; 03.02.1998 DE 19804052; 06.04.1998 DE 19815307; 03.06.1998 DE 19824714
(43) Veröffentlichungstag der Anmeldung: 23.04.2003
(62) Teilanmeldung aus: 98965640.0
(73) Patentinhaber: Alpla Werke Alwin Lehner GmbH & CO. KG, 6971 Hard (AT)
(72) Erfinder: Suffa, Udo, 96524 Gefell (DE)
(74) Vertreter: Müller, Enno

(56) Entgegenhaltungen:
- EP-A- 0 787 660
- WO-A-93/14000
- BE-A- 875 827
- DE-A- 3 530 373
- DE-A- 19 505 805
- DE-U- 29 615 425
- FR-A- 2 275 374

## Beschreibung

Die Erfindung betrifft zunächst eine Verschlusskappe nach den Merkmalen des Oberbegriffes des Anspruches 1, weiter eine mit einem Flaschenbehältnis zusammenwirkende Verschlusskappe nach den Merkmalen des Oberbegriffes des Anspruches 2 und ein Verfahren zum Aufprellen einer Verschlusskappe auf ein Flaschenbehältnis nach den Merkmalen des Oberbegriffes des Anspruches 16.

Zum Stand der Technik ist beispielsweise auf die DE 3530373 A1 zu verweisen. Bei dem daraus bekannten Schraubverschluss mit angeformter Verschlusskappe sind in das Innere des Flaschenbehältnisses ragende, etwa als Streugut-Brecher wirkende, nach innen schrägstehende Wandabschnitte vorgesehen. Die Wandabschnitte wurzeln geradlinig verlaufend in die Verschlussdecke.

Eine gattungsgemäße Verschlusskappe ist aus der WO93/14000 bekannt. Der Dichtkragen weist hier innenseitig ein Zentrierelement in Form eines Einführkreuzes auf. Das relativ weit über den Dichtkragen hinausreichende Einführkreuz kann bei ungünstigen Konstellationen zu Fehlfügungen bzw. einem Blocken vor erfolgter Fügung der Verschlusskappe auf den Flaschenhals führen.

Ausgehend von dem zuletzt genannten Stand der Technik beschäftigt sich die Erfindung mit der Aufgabe, eine Verschlusskappe bzw. eine Kombination aus einer Verschlusskappe mit einem Flaschenbehältnis bzw. ein Verfahren zum Aufprellen einer Verschlusskappe auf ein Flaschenbehältnis anzugeben, bei welchem bei einfacher spritztechnischer Gestaltung eine sichere Fügung der Verschlusspartner erreicht wird.

Die Aufgaben sind zunächst und im Wesentlichen bei der Gegenständen der Ansprüche 1, 2 und 16 gelöst.

Es ist, zunächst eingehend auf die rastsichere Ausbildung, in einer Variante ein umfangsmäßig umlaufender Ring ausgebildet, der in Umfangsrichtung einen zum Überlaufen des Rastvorsprungs ausreichenden, unter elastischer Rückstellung nutzbaren Längenvorrat aufweist. Ein solcher Ring lässt sich als Halsschlinge aufprellen. Unter Überwindung des meist von einem Ringwulst gebildeten Rastvorsprungs des Flaschenbehältnisses geht der Ring unter partieller Nutzung bis völliger Ausschöpfung des Längenvorrats kurzzeitig in Richtung der idealen Umfangsstruktur, um sich dann unter der dann freiwerdenden Wirkung der Rückstellkraft des Ringes wieder einzuschnüren. Das alles kann mit einer maximalen Dünnwandigkeit des Ringes erreicht werden. Das bedeutet Materialersparnis. Seine größere bauliche Erstreckung geht selbstredend in Steckrichtung. Es genügt ein lang rechteckiger Querschnitt eines solchen Ringes, um den an einem eine Ausgabeöffnung aufweisenden Flaschenhals ausgebildeten Rastvorsprung sicher zu überwinden. Sind keine Aussteuermittel vorgesehen, so liegt danach eine irreversible Verrastung mit dem Flaschenhals respektive dem Flaschenbehältnis vor. Weiter ist vorgesehen, daß der Rastarm im wesentlichen parallel zu einer Mittelachse der Ausgabeöffnung verläuft. Das läßt die Übertragung ausreichender Prellkräfte zu. Ein besonders standstabiler Rastarm ist erreicht, wenn dieser an der Ringform partizipiert. Eine vorteilhafte Lösung wird erreicht, wenn zwei im wesentlichen einander gegenüberliegende Rastarme ausgebildet sind. Der Längenvorrat ist einfach aufgrund einer Wellenausbildung des Ringes erreicht. Dabei genügt es, wenn nur ein Teil des Ringes in Umfangsrichtung onduliert ist. Die aus einer normalen Kreis-Ringkontur abweichende Zone des Längenvorrats kann aber auch so realisiert sein, daß der Längenvorrat durch eine Ausfederbarkeit im Bereich der Anbindung an den Rastarm des Ringes gebildet ist. Das gilt entsprechend für beide Rastarme, und zwar beidseitig. Weiter ist vorgesehen, daß der Ring im wesentlichen senkrecht zu den Rastarmen verläuft. Alternativ ist auch eine Lösung denkbar und vorteilhaft, gemäß der der Ring mit den Rastarmen in einer seitlichen Projektion einen spitzen Winkel einschließt. Weiter ist es dabei von Vorteil, daß der im spitzen Winkel verlaufende Ring aus zwei im wesentlichen gegenüberliegenden, einen gleichen Höhenbereich abdeckenden Abschnitten besteht. In dieser Lösung liegt die Basis für die oben angedeutete Aussteuerung, wenn die Verschlußkappe dem Flaschenbehältnis reversibel zugeordnet werden soll. Dementsprechend ist dann der Rastvorsprung an dem Flaschenbehältnis als Gegengewinde ausgebildet. Das Gegengewinde läßt sich gleichfalls durch Prellen überwinden, schafft aber andererseits die Möglichkeit des Zu- und Abschraubens . Vorzugsweise liegt ein Steilgewinde vor, bevorzugt ein zweigängiges Gewinde. Die dadurch gegebene Unterbrechung entsprechender Gewinde ist dabei weiter dahingehend vorteilhaft nutzbar, daß eine in Umfangsrichtung weisende Stirnfläche eines Gewindeganges mit einer an dem Ring oder dem Rastarm ausgebildeten Anschlagfläche zusammenwirkt. Nutzbar ist das als Zuschraubbegrenzung. Die Stirnfläche braucht lediglich genügend steil gestellt zu sein. Realisiert ist die besagte Anschlagfläche an der Innenseite des Rastarmes in Form einer im wesentlichen vertikal verlaufenden Anschlagleiste. Die ist dem Rastarm angeformt und wirkt auf ihn versteifend, schaffend eine Art T-Profil mit wenn auch kurzem T-Steg. Weiter ist dem Ring durch eine von der Umfangsrichtung abweisende Abwinklung eine Anschlagfläche gegeben ist, welche gegen selbstlösendes Abschrauben sichert. In vorteilhafter Weise ist besagte Abwinklung am Rastarm des Ringes ausgebildet. Sie kann gleichfalls mit einer entsprechenden Gegenfläche des Gewindeganges zusammenwirken. Konkret ist jedoch bevorzugt, daß die Anschlagfläche an einem gesonderten Anschlagvorsprung des Flaschenbehältnisses ausgebildet ist. Der liegt zweckmäßig im Bereich der Zuschraub-Endstellung. Zudem erweist es sich dabei als vorteilhaft, daß die Anschlagfläche so ausgerichtet - ist, daß ein kraftbetontes Überlaufen und elastisches Ausweichen des Ringes ermöglicht ist. So wird der Rückweg frei für das willensbetonte Abschrauben der Verschlußkappe. Überdies ist dabei vorgesehen, daß der Anschlagvorsprung eine in Zuschraubrichtung der Verschlußkappe überlaufbare Schräge aufweist. Soll die irreversible Variante greifen, so braucht die Anschlagfläche lediglich quer zur Drehrichtung der Verschlußkappe zu liegen, also beispielsweise radial auf die geometrische Drehachse weisen. Selbst ein verhakender Hinterschnitt ist anwendbar. Weiter ist es an einer gattungsgemäßen Verschlußkappe, wobei die Verschlußkappe einen zentralen Kragen aufweist zum Eingreifen in eine Ausgabeöffnung des Flaschenbehältnisses vor allem montagetechnisch von Vorteil, daß der Kragen eine Einführschräge aufweist zur Zusammenwirkung mit einem Rand der Ausgabeöffnung. Die beispielsweise rotationssymmetrische Einführschräge bringt eine wirksame Vorzentrierung in Bezug auf den Rand. Beim Andocken der beiden Teile kommt es so nicht mehr so leicht zu einer Kollision bei nicht linearem Zugang des anzubringenden Bauteils. Hier genügt schon eine relativ geringe außenrandseitige Verjüngung des freien Endes des Kragens. So reicht es praktisch schon aus, wenn die Einführschräge sich mindestens um das Maß einer Wandstärke des Kragens nach innen erstreckt. Auf der sicheren Seite ist man auf jeden Fall, wenn die Einführschräge ein mehrfaches der Wandungsstärke des Kragens aufweist. Das kann bis zum Fünffachen gehen. Günstig ist es, wenn die Einführschräge aus mehreren, gesonderten Einführzungen gebildet ist. Diese weisen die zungentypische Rundung auf und können auch wandungsmäßig zum freien Ende hin auslippen. Wie gefunden wurde, reichen vier winkelgleich verteilte Einführzungen aus. Ein behälterseitiger Beitrag zur entsprechenden Zentrierung der stecktechnisch zu verbindenden Elemente besteht darin, daß die Innenkante des Randes des Flaschenhalses gefast ist. Weiter bringt die Erfindung in Vorschlag, daß die Verschlußkappe bei insgesamt verschlossener Ausbildung außenseitig ein gesondert angeordnetes Überdeckungsteil aufweist. Letzteres kann Träger einer Information etc. sein. Zur farblichen Auswahl etc. ist es günstig, daß das Überdekkungsteil an der Verschlußkappe rastgehaltert ist. - Unter Berücksichtigung der dom- bzw. flachdomförmigen Gestalt der Verschlußkappe ist es von Vorteil, daß das Überdeckungsteil kalottenartig gestaltet ist. Eine gute Verbindungsbasis ist gegeben, wenn die Verschlußkappe im Bereich des Überdeckungsteils ebenflächig ausgebildet ist. Um dabei schneidende Randkanten bezüglich des Überdeckungsteils zu vermeiden, wird weiter vorgeschlagen, daß der ebenflächige Bereich im Umrißmaß des Überdeckungsteils eingesenkt ist. So braucht das Überdekkungsteil nicht einmal ein diesbezügliches Randfinish. Weiter wird in Vorschlag gebracht, daß die Anschlagleiste von einer Anschlagfläche des Rastarmes unmittelbar gebildet ist und mit einer als Gegenanschlag wirkenden Halsleiste am Fuß des Flaschenhalses als Drehbegrenzungsanschlag in Zuschraubrichtung zusammenwirkt. Hier kann ein recht flächengroßer Gegenanschlag erzeugt werden, der jedenfalls über dem nutzbaren Flächenmaß der Stirnfläche eines Gewindeganges liegt. Um die Halsleiste überdies noch gewindebildend mitzunutzen, wird in Vorschlag gebracht, daß der Rücken der Halsleiste dem Verlauf des Gewindeganges des Rastvorsprunges entsprechend ausgerichtet verläuft. Das erhöht auch die Stabilität der Halsleiste, die überdies paarig angeord-net sein kann. Stabilitätserhöhend bezüglich der Anschlagleiste ist eine Maßnahme dahingehend, daß der Rücken des Rastarmes bzw. der Anschlagleiste durch eine Kammleiste versteift ist. Letztere kann in der Innenwandung der Verschlußkappe praktisch T-profilartig wurzeln. Alternative Mittel zur Sicherung gegen selbstlösendes Abschrauben bestehen in einer Merkmalskombination dahingehend, daß die Verschlußkappe innenseitig einen federelastischen Randflügel aufweist, der in der Aufschraubendstellung Randrippen des Flaschenbehältnisses schnäpperartig hintergreift und so die Verschlußkappe gegen selbstlösendes Abschrauben sichert. Auch dieses Mittel zur Sicherung gegen selbstlösendes Abschrauben der Verschlußkappe ist zweckmäßig paarig ausgebildet. Eine vorteilhafte Weiterbildung ergibt sich sodann dadurch, daß der die Randrippen schnäpperartig überlaufende Randflügel in der Innenwand der Verschlußkappe wurzelt. Er ist so belastungsstabil angebunden. Hier genügt aber eine Teillängenfixierung, d.h. der Randflügel ist nicht auf seiner ganzen vertikalen Länge an die Innenwand angebunden, dies unter Bildung einer frei federnden Zunge zur Randrippe hin. Ein solcher Freiraum verstärkt die Überfederungskomponente beim Überfahren der Randrippen. Dem Benutzer wird akustisch ein Ein-und Ausfahren in und aus der Endstellung deutlich signalisiert. Es genügt, wenn die Zunge eine Länge von mindestens der Höhe der Randrippe aufweist. Für die Verschlußmontage und das Überrasten des Ringes erweist es sich als nützlich, daß der den Rastvorsprung verhakend untergreifende Abschnitt des Ringes in Bezug auf die Mittelachse schräg ausgestellt ist. Das führt zu einem zentrierend wirkenden Fangtrichter und läßt den Rastvorsprung mit geringstem Kraftaufwand überwinden. Bei den vorliegenden baulichen Gegebenheiten ist es günstig, daß der Ausstellwinkel ca. 20° beträgt. Überdies ist eine vorteilhafte Ausgestaltung erzielt durch einen rhomboidalen Querschnitt der untergreifenden Abschnitte. Dabei ist es vorteilhaft, daß der Untergreifvorsprung flaschenhalsnah ausspitzt und das dem Untergreifvorsprung abgewandte Ende außerhalb des Randes des Rastvorsprungs ausspitzt. Das macht den Untergreifvorsprung schneidenartig. Außerdem wird die zum Zentrum gerichtete Komponente der Hinterhackraft vergrößert. Das verbessert insgesamt die Haltbarkeit und den Festsitz des Verschlusses auf dem Flaschenbehältnis. Um das Gebinde trotz der relativ querschnittsgroßen, somit befüllungsgünstigen Ausgabeöffnung seines Flaschenhalses auch als Spritzstrahlspender einsetzen zu können, wird in vorteilhafter Weiterbildung der Erfindung vorgeschlagen, daß dem Flaschenhals ein durch die Verschlußkappe verschließbarer Spritzeinsatz in Form einer Zwischenkappe zugeordnet ist. Eine solche Zwischenkappe hat so querschnittsmäßig gesehen Adapterfunktion. Die Kappengestalt bietet trotz weitestgehend reduzierter Wandungsdicke eine ausreichende Zuordnungsstabilität. Es läßt sich die Prellzuordnung anwenden. Die Zwischenkappe versteift dabei den kopfseitigen Bereich des Flaschenhalses, der seinerseits wiederum die Zwischenkappe versteift. In vorteilhafter Weise wird die Zwischenkappe am Flaschenhals randverrastet. Bevorzugt ist eine außenseitige Verrastung angewandt, gekennzeichnet durch einen auswärtsgerichteten Rastwulst am Rand des Flaschenhalses. Dementsprechend liegen die Rastnasen innenseitig des Zwischenkappenrandes. Sie untergreifen mit einer Steilflanke die korrespondierende Unterflanke des Randwulstes. Selbstredend weisen solche Rastnasen einen überlaufbaren Rücken auf. Des weiteren sind die Rastnasen im Rücken fensterartig freigeschnitten. Das fördert ihre radial auswärts gehende Ausweichbeweglichkeit. Günstig ist es, wenn vier winkelgleich verteilt angeordnete Rastnasen vorgesehen sind. Weiter wird in Vorschlag gebracht, daß die Zwischenkappe eine zentralliegende Spritztülle aufweist. Es bedarf so keiner besonderen Winkelausrichtung. Weiter besteht ein Merkmal_ darin, daß die Spritztülle durch einen Stopfen der Verschlußkappe verschließbar ist. Dabei ist es vorteilhaft, wenn der Stopfen von einem Spritztüllen-Zentrierschacht umgeben ist, gebildet von in der Decke der Verschlußkappe wurzelnden Radialstegen. Letztere, recht dünnwandig ausführbare Struktur spart Material ein und liefert trotzdem eine zufriedenstellende Stabilität dieser mechanisch besonders beanspruchten Zone des Spenders. Um den speichenartig ausgerichteten Radialleisten einen vor allem auch für das Entformen nützlichen Stand zu geben, wird weiter vorgeschlagen, daß die Radialleisten im Rücken durch eine Ringwand verbunden sind, die ebenfalls in der Decke wurzelt. Eine solche Ringwand stabilisiert zudem die Decke selbst. Weiter ist vorgesehen, daß die Zwischenkappe einen Kragen aufweist zum dichtenden Eintritt in die Ausgabeöffnung des Flaschenhalses. Um eine verkippungsfreie bis sogar selbsteinsteuernde Zuordnung dieses exponierten Parts sicherzustellen, weist der Kragen eine Einführschräge auf, gebildet aus Einführzungen, wie sie im Zusammenhang einer Variante weiter oben schon erwähnt sind. Eine Ausgestaltung von sogar eigenständiger Bedeutung liegt sodann in einer ringbezogenen Weiterbildung darin, daß die Schenkel der Abschnitte des Ringes in der Wandung der Verschlußkappe wurzeln. Die Abschnitte entspringen so direkt der Innenwand der Verschlußkappe, deren Wandungsabschnitte in die Ringbildung einbezogen ist. Der Rückenbereich zwischen jeweils zwei in der Wandung wurzelnder Abschnitte ist dehnvorratsmäßig ein Reservoir zwischen den Schenkeln der Abschnitte (vergleiche Figur 1). In puncto Benutzungssicherheit besteht ein Beitrag noch durch randnah der Wandung der Verschlußkappe liegende Sperrnocken einer Kindersicherung, welche Sperrnocken mit am Fuß des Flaschenhalses liegenden, in Schließrichtung überlaufbaren Gegennocken zusammenwirken. Durch Belastung der sperrnockenfernen Partien der Wandung kommt es zum Ausheben der Sperrnokken aus dem Wirkungsbereich der Gegennocken.

Der Gegenstand der Erfindung ist nachstehend anhand eines zeichnerisch veranschaulichten Ausführungsbeispieles näher erläutert. Es zeigt:
- Fig. 1: den rastierungsmäßig das Herzstück der Verschlußkappe bildenden Ring in froschperspektivischer Darstellung,
- Fig. 2: in gleicher Darstellung eine bezüglich der den Längenvorrat bildenden Mittel abgewandelte Lösung,
- Fig. 3: die Verschlußkappe im Querschnitt bei mitgeschnittenem Hals des Flaschenbehältnisses, verrastet,
- Fig. 4: den Schnitt gemäß Linie IV-IV in Figur 3,
- Fig. 5: den Schnitt gemäß Linie V-V in Figur 3 bei nur partiell geschnittenem Ring,
- Fig. 6: eine der Figur 3 entsprechende Schnittdarstellung, zeigend eine Abwandlungsform des Ringes, bei weggelassenem Flaschenbehältnis,
- Fig. 7: den Schnitt gemäß Linie VII-VII in Figur 6,
- Fig. 8: den Schnitt gemäß Linie VIII-VIII in Figur 6, wiederum bei partiell aufgebrochenem Ring,
- Fig. 9: den hier mit Gewinde versehenen Halsbereich des Flaschenbehältnisses,
- Fig. 10: eine der Figur 5 entsprechende Darstellung, eine das Zuschrauben begrenzende Anschlagleiste zeigend,
- Fig. 11: den Ring in isolierter Wiedergabe, beide Anschlagleisten zeigend,
- Fig. 12: in perspektivischer Darstellung den Ring mit gewindeangepaßtem Verlauf seiner Ringabschnitte,
- Fig. 13: eine der Figur 5 entsprechende Darstellung, weiter abgewandelt unter Darstellung ein selbstlösendes Abschrauben verhindernder Mittel,
- Fig. 14: den Schnitt gemäß Linie XIV-XIV in Figur 13,
- Fig. 15: eine Herausvergrößerung der Figur 14, und zwar eine Abwandlung verkörpernd,
- Fig. 16: einen Schnitt durch den komplettierten Spender, ringmäßig die Grundversion zeigend,
- Fig. 17: eine Variante des Verschlusses in Explosionsdarstellung, zum Teil im Schnitt, zum Teil partiell aufgebrochen (hier das Flaschenbehältnis),
- Fig. 18: die Draufsicht auf das Flaschenbehältnis,
- Fig. 19: die Seitenansicht desselben bei aufgebrochenem Flaschenhals,
- Fig. 20: das Flaschenbehältnis in einer Montagephase,
- Fig. 21: einen Querschnitt durch den Verschluß in fertig montiertem Zustand, mit in Wirkung gebrachter Verschlußkappen-Abschraub-Sicherung,
- Fig. 22: eine Herausvergrößerung des Randes des Flaschenhalses,
- Fig. 23: eine Herausvergrößerung des Kragens der Verschlußkappe.
- Fig. 24: eine der Figur 21 entsprechende Darstellung, jedoch eine Weiterbildung bezüglich einer Sicherung gegen selbstlösendes Abschrauben darstellend,
- Fig. 25: eine der Figur 5 entsprechende Schnittdarstellung, verkörpernd eine Weiterbildung des Ringes,
- Fig. 26: die Figur 24 in perspektivischer Darstellung bei partiell aufgebrochener Verschlußkappe,
- Fig. 27: eine weitere Variante der Verschlußkappe mit Flaschenbehältnis, wobei dem Verschluß ein Spritzeinsatz zugeordnet ist, alles im Vertikalschnitt bzw. in partiellem Vertikalschnitt,
- Fig. 28: den in Form einer Zwischenkappe gestalteten Spritzeinsatz in Unteransicht,
- Fig. 29: den Schnitt gemäß Linie XXIX-XXIX in Figur 28,
- Fig. 30: die Zwischenkappe in Draufsicht,
- Fig. 31: die Verschlußkappe in Unteransicht,
- Fig. 32: den Schnitt gemäß Linie XXXII-XXXII in Figur 31,
- Fig. 33: den Schnitt gemäß Linie XXXIII-XXXIII in Figur 31,
- Fig. 34: den Kopfbereich des Flaschenbehältnisses in Seitenansicht bei aufgebrochenem Flaschenhals,
- Fig. 35: eine um 90° verdrehte Seitenansicht wie Figur 34, gleichfalls randnah aufgebrochen,
- Fig. 36: die Draufsicht auf Figur 34 und
- Fig. 37: eine Herausvergrößerung des Randes des Flaschenhalses.
- Fig. 38: eine Weiterbildung des Verschlusses, ringmäßig fußend auf der Grundversion,
- Fig. 39: die Draufsicht auf das Flaschenbehältnis bei nur in strichpunktierter Linienart angedeuteter Verschlußkappe, hier aber nur den Ring zeigend, und zwar in Verschlußstellung,
- Fig. 40: eine gleiche Draufsicht wie Fig. 39, bei den Ring freigebender Querstellung der Verschlußkappe, wiederum in strichpunktierter Linienart,
- Fig. 41: eine Prinzipskizze einer Kodierungsvariante des abschraubbaren Verschlusses,
- Fig. 42: die diesbezügliche Verschlußkappe im Vertikalschnitt, den einen Abschnitt des Ringes zeigend,
- Fig. 43: einen gleichen Schnitt, den anderen Abschnitt des Ringes wiedergebend,
- Fig. 44: einen Querschnitt der Verschlußkappe,
- Fig. 45: das gewindeförmige Rastvorsprünge zeigende zugehörige Flaschenbehältnis, gegen die eine Stirnseite gesehen,
- Fig. 46: das Flaschenbehältnis auf die Breitseite desselben gesehen,
- Fig. 47: eine entsprechende Sicht gegen die andere Breitseite,
- Fig. 48: bis 50 zulässige Paarungsstellungen des Verschlusses zeigend,
- Fig. 51: bis 53 unzulässige Paarungsstellungen des Verschlusses wiedergebend.

Der dargestellte Verschluß V eines Spenders bzw. Gebindes umfaßt eine Verschlußkappe 1, welche einem Hals 2 eines Flaschenbehältnisses 3 zuordbar ist.

Beide Teile sind unter maximaler Dünnwandigkeit erzeugt, das eine als Spritzteil, das andere als Blasteil. Beide Teile sind zudem unter dem Aspekt der Prozeßsicherheit bei der Montage stabil gestaltet, dies vor allem bezüglich der hier realisierten Rastmittel. Dem Erfordernis der Dünnwandigkeit entsprechen auch nach der Pre-Form-Herstellungstechnologie gefertigte Flaschenbehältnisse. Für solche Pre-Form-Flaschenbehältnisse ist die vorgestellte erfindungsgemäße Verschlußrastung bestens geeignet.

Die Rastmittel bestehen verschlußkappenseitig aus einem Ring R und flaschenbehälterseitig aus einem Rastvorsprung 4.

Der Rastvorsprung 4 sitzt an der Mantelwand des Flaschenhalses 2. Bezüglich des Rastvorsprunges 4 handelt es sich um einen durchgehenden oder unterbrochen umlaufenden Ringwulst. Dessen obere Flanke fällt nach auswärts und in Richtung des Flaschenbehältnisses 3 schräg ab. Die untere Flanke ist steilgestellt, d.h. sie erstreckt sich im wesentlichen horizontal, d.h. senkrecht zu einer vertikal ausgerichteten Längsmittelachse x-x des Flaschenhalses 2.

Der Ring R wird von zwei Rastarmen 5 getragen. Es handelt sich um vertikal orientierte Stege. Die gehen von einer Decke 6 des Verschlusses V aus. Die Decke 6 setzt sich über eine allseitig abfallende Wandung in einen domförmigen Körper fort. Dessen Stirnrand 8 sitzt auf einer peripheren Schulter 9 des Flaschenbehältnisses 3. Überragt wird die Schulter 9 von einem flachkonusartigen Sockel oder Plateau 10. Diesem erwächst der erwähnte Flaschenhals 2. Der steil zur Schulter 9 abfallende Rand 11 des Plateaus ist der elliptischen oder ovalen Randkontur des domförmigen Köpers 7 angepaßt. Hierüber ergibt sich zufolge Innenanlage eine willkommene Drehsicherung der Verschlußkappe 1 zum Flaschenbehältnis 3 hin. Diese ist abgeflacht wie auch das Flaschenbehältnis 3. Auf diese weise wird eine kongruente Lage beider Teile zueinander sichergestellt.

Der Ring R bildet mit seiner Oberseite einen Untergreifvorsprung 12 zur Zusammenwirkung mit dem Rastvorsprung 4, genauer seiner Unterflanke.

Der Ring R ist als geschlossener rohrabschnittartig axiale Bandkontur realisiert. Das Band hat im wesentlichen rechteckigen Querschnitt. Die längere Seite des Bandes liegt in Zuordnungsrichtung Pfeil y der Verschlußkappe 1. Der Untergreifvorsprung 12 ist, wie dargestellt, bei einigen Lösungen wie die Oberflanke des Rastvorsprunges 4 geschrägt. Das kommt einer erleichterten Prellzuordnung zugute.

In Grundstellung weist der Ring R einen Innendurchmesser d auf, der im wesentlichen dem Außendurchmesser D des Flaschenhalses 2 im Verrastungsbereich des Ringes R entspricht. Überdies weist der Ring R Abschnitte auf, die größer als sein Innendurchmesser d sind. Diese Abschnitte schaffen einen Längsvorrat L. Letzerer ist so bemessen, daß der Ring R sich gegen eine ihm eigene Rückstellkraft weiten läßt. Dieser Zustand tritt ein, wenn der Ring R den einen größeren Außendurchmesser als d aufweisenden Rastvorsprung 4 überwinden muß, was im Wege der Prellzuordnung auftritt.

Der Längenvorrat L wird beim Ring R, dargestellt in Figur 2, aufgrund einer Wellenausbildung des Ringes R erreicht. Die Wellung ist dort mit 13 bezeichnet. Die nach auswärts gehenden Wellenberge können als eine kreisrunde Ringform überschreitende Ausbuchtungen verwirklicht sein. Es kann aber auch so, wie dargestellt, vorgegangen sein, daß die Wellenamplitude gleichberechtigt zur idealen Kreisform ausschlägt. In jedem Fall ist die Wellung 13 so, daß der Untergreifvorsprung 12 in Umfangsrichtung einen zum Überlaufen des Rastvorsprunges 4 ausreichenden Längenvorrat L stellt, der sich nach Überwinden des entsprechenden "Hindernisses" wieder unter Realisieren der erstrebten Rastverbindung zurückstellt.

Bei der in Figur 1 dargestellten Grundversion des Ringes R befindet sich der Längenvorrat L im ringseitigen Ansatzbereich der Rastarme 5, welche Rastarme 5 selbst auch kreisringabschnittförmig gewölbt sind, jedoch auf einer anderen, größeren Durchmesserebene liegend. Sie verlaufen querschnittsmäßig im wesentlichen rotationsparallel zur Längsmittelachse x-x des Halses 2 respektive seiner Halshöhlung bzw. Ausgabeöffnung 14. Die Wölbung führt zu sehr standstabilen Armen 5.

Wie Figur 1 entnehmbar, setzt sich das Band im Bereich der Anbindung der Rastarme 5 über Schenkel 15 in diese fort. Das Band bildet dort gleichsam eine erkerartige Ausbuchtung. Die Schenkel 15 sind im wesentlichen parallel ausgerichtet. Die Übergänge können, wie dargestellt, schwach gerundet sein. Der auch hier wie bei der Wellung 13 aufgrund einer Richtungsänderung von Partien des Bandes erzeugte Längenvorrat L beinhaltet eine gleiche Ausfederbarkeit. Die voneinander wegweisende Ausfederrichtung beider Schenkel 15 ist durch Pfeil z angegeben. Die Schenkel 15 wirken wie Gelenklappen.

Das führt überlagernd zu einer nach radial innen gehenden Annäherung der bandmitbildenden unteren Enden der Rastarme 5. Diese Bewegungsrichtung ist durch Pfeil A verdeutlicht.

Der Längenvorrat L könnte bedarfsweise erhöht werden, indem die beim Ausführungsbeispiel in Grundstellung im wesentlichen parallel zueinander verlaufenden Schenkel 15 in Erstreckungsrichtung nach innen konvergierend ausgerichtet werden.

Während die Grundversion des Ringes R (Figur 1 - 5 und 16) eine im wesentlichen senkrecht zur Erstreckungsrichtung der Rastarme 5 liegende Ausrichtung aufweist, ist der Ring R ab Figur 6 schräg gestellt. Der Rastvorsprung 4 verläuft entsprechend. Der Ring R schließt mit den Rastarmen 5 in seitlicher Projektion einen spitzen Winkel Alpha von ca. 20° ein. Der ansteigende Verlauf beginnt erst im Übergangsbereich zwischen dem Schenkel 15 und dem anschließenden im wesentlichen kreisrunden Abschnitt 16 des Bandes respektive Ringes R. Insoweit besteht der im spitzen Winkel verlaufende Ring R aus zwei im wesentlichen gegenüberliegenden kreisbogenförmigen Abschnitten 16. Die erstrecken sich auf gleichem Höhenbereich.

Der Höhenbereich ist definiert durch das obere und unter Ende des dort schräggestellten Rastvorsprungs 4.

Der Rastvorsprung 4 ist am Flaschenhals 2 dieses Flaschenbehältnisses 3 als Gewindegang ausgebildet. Es liegt ein zweigängiges Gewinde vor.

Besagtes Gewinde ist zugleich als Drehbegrenzungsanschlag für die schraubtechnisch zuzuordnende Verschlußkappe 1 genutzt. Es sei auf Figur 10 verwiesen. Dort ist erkennbar, daß eine in Umfangsrichtung weisende Stirnflanke 17 des einen Gewindeganges, auch hier deklariert als Rastvorsprung 4, mit einer an dem Ring R oder dem Rastarme 5 ausgebildeten Anschlagfläche 18 zusammenwirkt. Beim dargestellten Ausführungsbeispiel befindet - sich die Anschlagfläche 18 an einer der Innenseite des Rastarmes 5 angeformten Anschlagleiste 19. Letztere erstreckt sich vertikal. Sie ist aus der Längsmitte des Rastarmes 5 herausgerückt, so daß die eigentliche Anschlagfläche 18 symmetrisch verläuft. Die vertikal ausgerichtete Anschlagleiste 19 geht von der Decke 6 der Verschlußkappe 1 aus. Beide Rastarme 5 sind mit einer Anschlagleiste 19 versehen, so daß beide Gewindegänge, d.h. ihre dem Mündungsrand der Ausgabeöffnung 14 näherliegende Stirnfläche 17, in der geschilderten Weise genutzt werden können. Das ergibt eine ausgewogene Endanschlagauswirkung. Der Ring R wird nicht so leicht verwürgt.

Ab Figur 13 bis 15 ergibt sich eine Weiterbildung dahingehend, daß zusätzlich auch noch ein etwa selbstlösendes Abdrehen der Verschlußkappe 1 verhindert wird. Hierzu sind in vorteilhafter Weise die Rastarme 5 herangezogen, wenngleich auch der Ring R selbst eine entsprechende Vorkehrung aufweisen könnte. Dargestellt ist am Rastarm 5 eine von der Umfangsrichtung abweisende Abwinklung 20. Die liegt in Erstreckungsrichtung des einen mit 15 bezeichneten Schenkels. Besagte Abwinklung 20 bildet eine Anschlagfläche 21. Die axiale Ausdehnung derselben bzw. der Abwinklung 20 geht bis zur Decke 6 der Verschlußkappe 1.

Die Anschlagfläche 21 wirkt mit einem gesonderten Anschlagvorsprung 22 zusammen. Der ist dem Flaschenhals 2 des Flaschenbehältnisses 3 angeformt. Die Anschlagfläche 21 wirkt mit einer stirnseitigen Steilflanke 23 des Anschlagvorsprunges 22 zusammen (vergl. Figur 14).

Der Rücken des Anschlagvorsprunges 22 nimmt in Richtung der Mantelwand des Flaschenhalses 2 bogenförmig ab. Bei Zuordnung der Verschlußkappe 1, dem Zuschrauben also, ist die rückenseitige Schräge 24 mit moderaten Kräften überlaufbar. Der entsprechend zahnförmige Anschlagvorsprung 22 wirkt wie ein Sperrzahn eines Gesperres.

Weist die Steilflanke 23 des Anschlagvorsprunges 22 einen Flankenwinkel auf, der recht steil ist, also in gedachter Linie radial auf die Längsmittelachse x-x der Ausgeabeöffnung 14 gerichtet ist, so ist der Verschluß V irreversibel arretiert.

Will man erreichen, daß der Raum des Flaschenbehältnisses 3 beispielsweise für ein Nachfüllen der auszugebenden Substanz zugänglich wird, kann man den Verschluß V in reversibler Zuordnung ausbilden, indem der sonst bei ca. 90° liegende Öffnungswinkel deutlich stumpfer gewählt wird. Es sei auf Figur 15 verwiesen. Dort ist der Flankenwinkel der Steilflanke 23 so gestellt, daß dem Verbraucher ein Aufschrauben des Gewindes ermöglicht wird. Die entsprechende Leichtigkeit des Öffnens kann durch Variation des Flankenwinkels herstellerseitig festgelegt werden. Der Anschlagfläche 21 kann in diesem Falle die Schärfe genommen werden, indem sie parallel zur Steilflanke 23 ausgebildet wird (vergl. Figur 15).

Auch die zuletzt geschilderte Drehversion des Verschlusses ist bestens geeignet, die Verschlußkappe 1 des Flaschenbehältnisses 3 im Wege des Aufprellens zuzuordnen. Das ist bei serieller Erstmontage von Bedeutung, da es Zeit spart.

Nachstehend sollen noch kurz die weiteren Elemente des Verschlusses V erläutert werden: Wie Figur 16 entnehmbar, ist die Decke 6 im Mittelabschnitt eingesenkt. In der so geschaffenen, die Verschlußkappe 1 querenden Mulde ist ein Klappdeckel 25 untergebracht. Der ist mit einer Schnappfeder ausgestattet und weist einen Hohlstopfen 26 auf. Bei um eine seitliche Scharnierstelle 27 gehender Klappbewegung greift besagter Hohlstopfen 26 verschließend in eine Höhlung einer Ausgabetülle 28, die strömungstechnisch an die Ausgabeöffnung 14 des Flaschenbehältnisses 3 anschließt.

Konzentrisch zur Ausgabetülle 28 angeordnet, geht von der Unterseite des abgesenkten Abschnitts der Decke 6 ein Dichtkragen 29 aus. Der greift verschließend in die endnahe Zone der Ausgabeöffnung 14 des Flaschenhalses 2 ein. Eine dabei aufgrund der Dünnwandigkeit etwa stattfindende Weitung begünstigt den Fesselungshalt zwischen Ring R und Rasvorsprung 4.

Die in den Figuren 17 bis 23 dargestellte Variante des Verschlusses V ist prinzipiell gleichen Aufbaues wie die Grundversion; die Bezugsziffern sind, zum Teil ohne textliche Wiederholungen, sinngemäß angewandt.

Eine Weiterbildung besteht darin, daß ein dem Dichtkragen 29 in Figur 16 entsprechender Kragen 30 nun zugleich die Funktion des stopfenartigen Verschlußorgan, also des Hohlstopfen 26 übernimmt.

Unabhängig davon, sind die weiterbildenden Maßnahmen jedoch auch von Interesse für die in Figur 16 dargestellte Lösungsform.

Konkret ist so vorgegangen, daß die Verschlußkappe 1 mit dem zentralen Kragen 30 in vorzentrierter Weise in die Ausgabeöffnung 14 des Flaschenhalses 2 des Flaschenbehältnisses 3 eingreift.

Zur entsprechenden Vorzentrierung hat der Kragen 30 eine Einführschräge S. Die befindet sich zumindest auf der Außenseite des Kragens 30 und geht deutlich über die Wirkung einer äußeren Randfase des Dichtkragens 29 gemäß Figur 16 hinaus, da die Einführschräge S sich mindestens um daß Maß einer Wandstärke des Kragens 30 nach innen erstreckt. Die Schrägung liegt bei gut 45° zu einer Längsmittelachse x-x des Verschlusses V.

Die Einführschräge S wirkt mit einem Rand 31 des Flaschenhalses 2 der Ausgabeöffnung 14 zusammen. Es handelt sich um einen Stirnrand, dessen Innenkante gefast ist. Die schräg nach innen abfallende ringförmige Fase ist mit 32 bezeichnet. Sie bildet den halsseitigen einlenkenden Part beim Andocken der Verschlußkappe 1. Der Rand 31 ist um eine Wanddicke des Halses 2 eingezogen und so stabilisiert.

Die Einführschräge S ist realiter um ein mehrfaches Maß der Wandungsstärke des Kragens 30 eingezogen bzw. eingewölbt.

Dargestellt ist eine aus mehreren gesonderten Einführzungen 33 gebildete Einführschräge S. Es handelt sich um muschelförmige Vorsprünge mit etwa halbrundem Umriß. Die vier Einführzungen 33 sind winkelgleich über den Umfang der Gesamteinführ-Schräge S verteilt angeordnet. Es liegt ein Kranz von einwärts gekrümmten Fingern vor.Durch ihre deutlich aus Figur 20 hervorgehende, von außen konvexe Wölbung liegt praktisch sogar ein halbkugelartiger Kopf des Kragens 30 vor. Der fühlt sich erkennbar unproblematisch in die kreisrunde Ausgabeöffnung 14 ein. Dies selbst bei einer nicht linearen Zuführung in der Längsmittelachse x-x, wie sich das aus Figur 20 ergibt. Weiteres Aufprellen lenkt den dort etwas schrägstehenden Kragen 30 in eine koaxial gleichgerichtete Lage, wie sie aus Figur 21 ersichtlich ist.

Eine andere Weiterbildung besteht darin, daß die Verschlußkappe 1 bei insgesamt verschlossener Ausbildung außenseitig ein gesondert angebrachtes Überdeckungsteil 34 aufweist. Verschlossene Ausbildung meint, daß der auch bei der Weiterbildung als Hohlstopfen realisierte Kragen 30 in seinem Inneren keine Durchbrechungen in der Decke der Verschlußkappe 1 aufweist. Der Kragen 30 wirkt dichtend.

Das Überdeckungsteil 34 ist kalottenartig gestaltet. Es kann als Informationsträger des dargestellten Verschlusses V dienen. Die ebenflächige Randkante des kalottenartigen Überdeckungsteils 34 ist der Verschlußkappe 1 in einem entsprechend ebenflächigen, abfallenden Bereich der Verschlußkappe 1 zugeordnet. Der ebenflächige Bereich der Decke 6 ist mit 35 bezeichnet. Die Schrägung liegt in Richtung der längeren Ellipsenachse des im Querschnitt entsprechend ausgebildeten Gebindes.

Das Überdeckungsteil 34 ist dem ebenflächigen Bereich 35 im Wege der Rastverbindung zugeordnet. Dazu gehen von drei beabstandet liegenden Randpartien des schalenförmigen Überdeckungsteils 34 Rastvorsprünge 36 aus. Die untergreifen korrespondierende Unterseiten von Rastlöchern 37 in der Decke 6.

Wie Figur 20 entnehmbar, ist der ebenflächige Bereich 35 im Umrißmaß des Überdeckungsteils 34 eingesenkt. So ist der Rand des Überdeckungsteils sauber eingefaßt; die Rastvorsprünge 36 sind entlastet.

Auch bei der Weiterbildung Figur 17 ff ist ein Drehbegrenzungsanschlag für die schraubtechnisch zugeordnete Verschlußkappe 1 realisiert. Erreicht ist das dadurch, daß die Anschlagleiste 19 nun von einer Anschlagfläche 18 des Rastarmes 5 unmittelbar gebildet ist. Es sei auf die Figuren 21 und 24 verwiesen. Diesen Darstellungen ist zugleich entnehmbar, daß die Anschlagleiste 19 mit einer als Gegenanschlag wirkenden Steilflanke 40' einer Halsleiste 40 zusammenwirkt. Die Halsleiste 40 sitzt am Fuß des Flaschenhalses 2, wurzelt sowohl im Plateau 10 als auch in der Ringwand des Flaschenhalses 2. Die Halsleiste 40 ist blastechnisch leicht erzeugbar. Ihr Rücken 40'' fällt vom oberen Rand der Steilflanke 40 zu den Breitseiten des elliptischen Querschnitt aufweisenden Flaschenbehältnisses hin auf das Plateau 10 gehend ab. Es liegt ein Verlauf vor, der im wesentlichen dem des Gewindeganges der Rastvorsprünge 4 entspricht. Der mantelwandnahe Bereich des Rückens 40'' der Halsleiste wirkt gewindegangführend mit.

In Zuschraub-Endstellung tritt die Anschlagfläche 18 der Anschlagleiste 19 satt gegen die Steilflanke 40'. Anschlag und Gegenanschlag sind dabei so angeordnet, daß die umrißkongruente Randzone der also gleichfalls elliptischen Verschlußkappen-Basis exakt positioniert wird.

Selbstredend gilt das gleiche bei obengeschildertem Prellzuordnen der Verschlußkappe 1.

Die Zuschraubrichtung liegt im Uhrzeigersinn.

Der Ring R ist besonders stabil gehalten, wenn der Rücken des Rastarmes 5 bzw. der Anschlagleiste 19 durch eine Kammleiste 41 versteift ist. Letztere erstrecken sich in der längeren Ellipsenachse des Gebindes. Eine Breitseite liegt ebenengleich mit der Anschlagfläche 18. Deckenseitig der Verschlußkappe 1 wurzeln die Stirnenden der paarig vorgesehenen Kammleisten 41 in der Innenwandung. Die Kammleiste 41 verleiht dem Rastarm 5 ein T-förmiges Querschnittsprofil mit nach auswärts weisendem T-Steg. Zum Plateau 10 hin weisend, endet die Kammleiste 41 auf Höhe des tiefsten oberen Ansatzes der Abschnitte 16 zum Rastarm 5 hin. Das dortige Ende liegt tiefer als die höchste Erhebung der Halsleiste 40. Es liegt so partielle Überlappung vor. Die auch hier realisierte Paarigkeit der Mittel läßt eine wahlweise Zuordnung in getrennten Winkelbereichen von grob 180 Grad zu. Da die Gewindegänge diametral einander gegenüberliegend abgetragen sind, liegt der Drehwinkelbereich für das abschraubende Lösen sogar noch deutlich darunter, und zwar bei ca. 110°.

Des weiteren zeigt die Weiterbildung gemäß Figur 17 ff auch Mittel zur Sicherung gegen selbstlösendes Abschrauben der Verschlußkappe 1, und zwar auf Basis einer reversiblen, akustisch wahrnehmbaren Verrastung zwischen Verschlußkappe 1 und Flaschenbehältnis 3. Akustisch förderlich wirkt sich dabei die gleichsam einen Schallkörper bildende Hohlgestalt der Verschlußkappe 1 aus.

Die baulichen Mittel bestehen konkret darin, daß die Verschlußkappe 1 innenseitig einen federelastischen Randflügel 39 aufweist. Der wirkt unter Erreichen der Aufschraubendstellung mit ortsfesten Randrippen 38 des Flaschenbehältnisses 3 zusammen. Es findet ein schnäpperartiger Hintergriff der zentrumsorientierten Randrippen 38 statt. Letztere werden im Uhrzeigersinn gehend durch die Randflügel 38 überlaufen. Rückstellkraft und Spiel sind so, daß die hintergreifbare Steilflanke der Randrippen 38 sicher erreicht wird. Das Wiederabschrauben der Kappe der Verschlußkappe 1, beispielsweise zum - Neubefüllen des Flaschenbehältnisses 3, geschieht willensbetont unter Aufbringen einer zusätzlichen Kraft außer der normalen Drehkraft. Die Rastkraft ist so stark, daß übliche mechanische Belastungen an der Verschlußkappe 1 nicht zu einem Aufheben des Hintergriffs 38/39 führt.

Die Sicherung gegen selbstlösendes Abschrauben der Verschlußkappe 1 ist paarig ausgebildet.

Wie dargestellt, wurzeln die Randflügel 39 in Form vertikaler Leisten in randnahen Partien der Innenwand der Verschlußkappe 1. Die Schmalseiten der Randflügel 39 sind nicht auf ganzer vertikaler Länge an der Innenwand angebunden; vielmehr verbleibt gemäß Variante Fig. 24/26 ein nicht angebundener, frei federnder Bereich des Randflügels 39, bildend eine besonders federfreudige Zunge 39'. Auch die nicht den entsprechenden Freiraum 42 belassende Randrippe 38 ist bezüglich der Zunge mit 39' bezeichnet (Figur 21). Aus Figur 24 geht besonders deutlich der nach unten, also zum Plateau 10 hin weisende Freiraum 42 hervor. Selbstredend braucht die frei federnde Zunge 39' nicht bis zur peripheren Schrägungszone des Plateaus 10 zu reichen. Es genügt, wenn ein die Beweglichkeit der Zunge 39' fördernder Freistand dazu verbleibt.

Mit bezug auf Figur 25 soll nun noch eine Weiterbildung der aus Figur 5 hervorgehenden Verschlußart erläutert werden. Der dortige Rastvorsprung 4 liegt also senkrecht zur Längsmittelachse x-x verlaufender Ringbund vor. Auf die Eignung des beschriebenen Andocksystems für Pre-Form-Flaschenbehältnisse wurde schon hingewiesen. Da der Rohling für solche Flaschenbehältnisse 3 im Spritzgußverfahren erzeugt wird, besitzt der als Schnappwulst zu bezeichnende Rastvorsprung 4 ein sehr stabiles und nicht flexibles Gepräge. Die obere Flanke des Rastvorsprungs 4 liegt horizontal, d.h. sie besitzt keinen üblich genutzten, abfallenden Flankenwinkel. Es ist also hieraus keine zentrierend wirkende Ablenkung für den Ring R erzielbar. Um dennoch das störungsfreie Aufprellen der Verschlußkappe 1 diesbezüglich sicherzustellen, wird in Vorschlag gebracht, daß der den Rastvorsprung 4 nach vollendeter Zuordnung verhakend untergreifende Abschnitt 16 des Ringes R in bezug auf die Längsmittelachse x-x schräg ausgestellt ist. Das Überschnäppern der Verschlußkappe 1 wird damit mit geringstem Kraftaufwand möglich. Durch diese spezielle Gestaltung des Rastbandes sprich Ringes R wird außerdem die horizontale, zum Zentrum gerichtete Komponente der Hinterhackraft vergrößert. Das verbessert insgesamt auch die Haltbarkeit und den Festsitz des Verschlusses auf dem Flaschenbehältnis 3.

Der Ausstellwinkel liegt bei gut 20° und ist in Figur 25 mit Beta bezeichnet. Die entsprechende Schrägstellung braucht sich selbstverständlich nur auf die Längenbereiche des Ringes R zu beschränken, die der Verhakwirkung des Rastvorsprungs 4 ausgesetzt sind.

Erkennbar weist der Abschnitt 16 bzw. weisen die Abschnitte 16 einen rhomboidalen Querschnitt auf.

Der parallele Schmalkantenverlauf der Abschnitte 16 ist daher so, daß der Untergreifvorsprung 12 flaschenhalsnah ausspitzt. Das dem Untergreifvorsprung 12 abgewandte Ende spitzt außerhalb des Randes des Rastvorsprungs 4 aus. Es kann so auch nicht zu einem schneidenartigen Aufsetzen des unteren Endes kommen, da der zumindest von den Abschnitten 16 gebildete Trichter bzw. sein behälterseitiger Rand größer ist als der Außendurchmesser des Rastvorsprunges 4.

Nun zur in den Figuren 27 bis 37 dargestellten Weiterbildung des Spenders bzw. Gebindes mit Verschluß V. Diese Variante des Verschlusses V ist prinzipiell gleichen Aufbaus wie die vorerläuterten Ausprägungen; die Bezugsziffern sind, zum Teil ohne textliche Wiederholungen, sinngemäß angewandt.

Diese Variante gibt nun Mittel an, die den befüllungsgünstigen, relativ großen lichten Querschnitt der Ausgabeöffnung 14 des Flaschenbehältnisses 3 zugunsten eines reduzierten Querschnitts veränderbar machen, um statt eines Gießstrahls einen Spritzstrahl ausbringen zu können. Hierzu ist der Ausgabeöffnung 14 ein in seiner Gesamtheit mit E bezeichneter Spritzeinsatz zugeordnet. Es handelt sich um eine Zwischenkappe 43 mit querschnittskleinem Spritzloch.

Zur Bildung eines kraftvollen, richtungsstabilen Spritzstrahls weist die Zwischenkappe 43 eine zentralliegende Spritztülle 44 auf. Die ist der Decke 45 der Zwischenkappe 43 gleich angeformt und steht nach oben abragend, endseitig austulpend vor.

Die Zwischenkappe 43 ist am Flaschenhals 2 randüberfassend verrastet. Die Rastmittel liegen außenseitig des Flaschenhalses 2.

Vom Rand 31 des Flaschenhalses 2 geht dazu ein auswärts gerichteter Rastwulst 46 aus. Dessen unterseitige Flanke 47 wird von Rastnasen 48 untergriffen. Deren rastaktive Flanke erstreckt sich ebenengleich zur besagten unterseitigen Flanke 47, welche sich senkrecht zur Mittelachse x-x der größeren Ausgabeöffnung 14 des Flaschenhalses 3 erstreckt.

Es sind insgesamt vier winkelgleich verteilt liegende Rastnasen 48 realisiert. Die liegen innenseitig des Zwischenkappenrandes 49. Der Kappenrand 49 ist als schmale Ringwand realisiert, die, konzentrisch zum Rand 31 verlaufend, über eine quer konvexe Rundung 50 in die Decke 45 der Zwischenkappe 43 übergeht.

Die Rastnasen 48 nehmen, in der Vertikalen gesehen, gut die untere halbe Höhe der Ringwand des Zwischenkappenrandes 49 ein. Der Rücken der Rastnasen 48 ist abgeschrägt, und zwar in Art des typischen Nasenrückens, so daß das Überlaufen des Rastwulstes 46 mit moderaten bis geringen Kräften erreicht wird.

Zur Begünstigung der radialen Ausfederfähigkeit der Rastnasen 48 sind diese im Rücken, d.h. oberhalb des Bereichs der horizontalen Flanke fensterartig freigeschnitten. Das Fenster ist mit 51 bezeichnet. Es erstreckt sich teils in die Ringwand des Zwischenkappenrandes 49 hinein und geht in einem Breitenmaß des Wulstes 46 entsprechend auch in den Bereich der Decke 45 hinein, und zwar auf in Umfangsrichtung liegender Hakenbreite. Neben der erläuterten Federfähigkeit liegt auch ein herstellungstechnischer Vorteil vor: Es bedarf nicht der Querverlagerung von Formkernen.

Die Zwischenkappe 43 weist einen dichtungsbezogen der Variante Figur 17 ff entsprechenden Kragen 30 auf. Er ist als von der Unterseite der Decke 45 ausgehende Ringwand gestaltet, die sich zum freien Ende hin gleichsam einwärtsrundend kalottartig verjüngt. Eine solche Kopfstruktur hat die gleiche zentrierende Wirkung, wie sie bezüglich Figur 17 ff im einzelnen beschrieben ist. So geht dieser in Dichtsitz in der Ausgabeöffnung 14 steckende Kragen 30 flaschenbehälterseitig in eine Einführschräge S über, gebildet auch hier von einzelnen Einführzungen 33. Die weiteren Details treffen im oben erläuterten Umfang zu und sollen hier nicht wiederholt werden.

Die Spritztülle 44 ist bei aufgesetzter Verschlußkappe 1 verschlossen. Hierzu dient ein von der Decke 6 derselben innenseitig vertikal abragender Stopfen 52. Der ist endseitig semisphärisch gestaltet und weist auf seiner übrigen Standlänge eine zylindrische Mantelwand auf. Die verrundete Endzone des Stopfens 52 und die nach oben hin austulpende Tüllenhöhung 53 begünstigen die Steckfindung mit schließlichem dichtenden Eingriff. Im Bereich einer taillenartigen Einziehung befindet sich ein umlaufender Dichtwulst 54. Ab diesem weitet sich die Tüllenhöhung 53 in Richtung des Flaschenhalses 2 wieder.

Neben dieser inneren zentrierend wirkenden Ausgestaltung ist auch noch eine äußere zentrierende Wirkung zwischen Verschlußkappe 1 und dem Spritzeinsatz E, genauer der Spritztülle 44, angewandt. Konkret schlägt sich dies in der Schaffung eines Zentriertrichters 55 nieder, welcher auf halber Länge in einen Spritztüllen-Zentrierschacht 56 übergeht. -

Gebildet ist der Spritztüllen-Zentrierschacht 56 und sein vorgeschalteter Zentriertrichter 55 von dünnwandigen Radialleisten 57. Letztere gehen von der Innenseite der Decke 6 aus und wurzeln in dieser. Die trichter-und schachtbildende Silhouette wird durch die innenseitigen Schmalkanten der Radialleisten 57 gestellt. Es sind insgesamt sechs winkelgleich angeordnete Radialleisten 57 geformt.

Wie der Zeichnung entnehmbar, sind die Radialleisten 57 im Bereich ihrer auswärtsweisenden Schmalkanten, also in ihrem Rücken durch eine Ringwand 58 untereinander verbunden. Diese im wesentlichen zylindrische Ringwand wurzelt gleichfalls in der Unterseite der Decke 6 der Verschlußkappe 1.

In Schließstellung des Gebindes endet der untere Stirnwand der Ringwand 58 kurz vor der Oberseite der Decke 45 des Spritzeinsatzes E bzw. liegt daran an.

Die kreisrunde, ebenengleiche Mündungslippe 44' der Spritztülle 44 wird über die zur Decke hin konvergierenden Einleitschrägen 59 des Zentriertrichters 55 schon frühzeitig zentrierend eingelenkt und an den nicht geschrägten Abschnitten des Zentrierschachtes 56 peripher abgestützt.

Im Hinblick auf die Ausgestaltung des auch hier in der Verschlußkappe 1 ausgebildeten Ringes R bleibt noch festzuhalten, daß die Schenkel 15 der Abschnitt 16 innenseitig der Wandung der Verschlußkappe 1 in dieser wurzeln. Die diesbezüglichen wandungsseitigen Übergangssstellen der parallel zugehenden Schenkel 15 tragen das Bezugszeichen 60. Die Ausgestaltung geht besonders deutlich aus den Figuren 31 und 33 hervor. Dieser Ring R gleicht dem in Figur 1 bzw. 7 dargestellten, wobei jedoch die ringschließende Brücke zwischen den beiden Schenkeln 15 nicht mehr durch einen Rastarm 5, sondern durch die dazwischenliegende Wandpartie 61 der Kappenwandung herrührt. Da letztere dünnwandig ist, liegt die erstrebte Federfähigkeit bzw. einschnürende Rückstellfähigkeit gleichwohl vor. die Bezugsziffern sind auch hier übertragen.

Wie der weiteren Variante entnehmbar, liegt auch eine den Aspekt der Kindersicherung berührende Weiterbildung vor. Die verkörpert sich dadurch, daß randnah der Wandung der Verschlußkappe 1 kappeninennseitig abstehende, längsverlaufende Sperrnocken 42 ausgebildet sind. Die erstrecken sich auf der Ringbrücken-Wandpartie 61. Sie wirken mit am Fuß des Flaschenhalses 2 liegenden, in Achsrichtung verlaufenden Gegennocken 63 zusammen. Deren Rücken ist in Dreh-Schließrichtung der Verschlußkappe 1 überlaufbar. In der Schraubendstellung liegt der sperrende Teil der Sperrnocken 62 blockierend vor der radial orientierten Steilflanke 64 des Gegennockens 63. Durch radial einwärts gerichteten Druck an der Mantelwand der Verschlußkappe 1 in der Schnittebene XXXII-XXXII (Figur 31) lassen sich die Sperrnocken 62 freigend ausheben. Die Mantelwand geht dabei in eine ovale Randstruktur, die sich nach Loslassen zurückstellt.

Bezüglich der Darstellung Figur 30 bleibt noch zu erwähnen, daß mit dem Aufprellen des Spritzeinsatzes E auf den Flaschenhals 2 die vier Rastnasen 48 radial nach auswärts ausweichen (vergl. strichpunktierte Stellung). Dabei treten die zwischen ihnen liegenden Bogenabschnitte 65 der Ringwand des Zwischenkappenrandes 49 in die in strichpunktierter Linienart dargestellte lineare bzw. sekantenartige Ausrichtung 65'. Dieser radial gegenläufige Ringwandversatz ist als Speicherrückstellkraft genutzt, so daß die Rastnasen 48 nach Überwinden des Rastwulstes 46 wieder fest in die Untergriffs-Rastellung gezogen werden (vergl. Figur 27).

Das Flaschenbehältnis 3 ist als Quetschflasche realisiert.

Der Gegenstand gemäß Figuren 38 bis 40 zeigt die Grundausstattung eines Verschlusses V gemäß Figur 4 oder 25, in der der Flaschenhals 2 des Pre-Form-Flaschenbehältnisses 3 einen durchgehend umlaufenden Rastvorsprung 4 aufweist, der dort zwar durch den Ring R zur Steckmontage überlaufbar ist, danach aber nur unter Zerstören des Ringes R wieder in Gegenrichtung überwindbar ist. Das geschieht in aller Regel durch Abreißen des Ringes R an zumindest einem Rastarm 5. Hierdurch liegt eine Originalitätsanzeige vor. Die Einschnürungskraft des Ringes R ist aber so groß, daß das Gebinde weiterhin verwendbar ist, das heißt, die Verschlußkappe läßt sich aufschnäppern. Bei dieser Grundversion verbleibend, ist noch auszuführen, daß der Ring R eine Sollbruchstelle aufweist. Die ist in Figur 25 mit 66 bezeichnet. Sie kann als von dem auch hier zugespitzten oberseitigen Untergreifvorsprung 12 des Ringes R ausgehender, V-förmiger Einschnitt realisiert sein. Dieser Einschnitt 67 macht den Ring R noch weitungsgelenkiger, was die erstrebte irreversible Steckzuordnung erleichtert und zugleich die Sollbruchstelle 66 schont. Neben dem in Umfangsrichtung erzielbaren Längenvorrat L des Bandes bzw. der Abschnitte 16 tritt so noch eine gewisse Dehnfähigkeit mit einer austulpenden Aufweitung beim Überlaufen des Rastvorsprunges 4. Förderlich ist dabei noch die zu Figur 25 erörterte Ausstellwinkel Beta des Ringes R respektive des ihn bildenden Bandes.

Andererseits ist die Verhakungswirkung so stark, daß man unter Umständen sogar mit nur einem Abschnitt 16 auskommt, sei er also nun als Halbring gestaltet mit an den Rastarmen 15 angebundenen Enden oder als Vollring; in jedem Falle wird durch die unterseitige Schrägungsflanke des Rastvorsprunges 4 im Verein mit der Einschnürungswirkung des Ringes R sogar ein nachhaltiger Anzug des Verschlusses V gegen das Flaschenbehältnis 3 erzeugt. Es liegt eine sich selbst nachstellende Dichtung vor. Die entsprechende Anschmiegbarkeit zufolge der Schrägstellung und der Rückstellkraft des Ringes R erzeugt zudem eine besonders toleranzfreudige Federwirkung.

Abschnittsweise kann der Ring R, wie in Figur 38 dargestellt, sodann flachbogenartige Nischen 68 aufweisen. Die sind zum Plateau 10 hin offen. Solche beabstandet von den Rastarmen 5 verwirklichte Nischen 68 begünstigen gleichsam die Federwirkung und die Ausstellfreudigkeit des Ringes R.

Nun zur Weiterbildung gemäß Variante Figur 38 bis 40. Das besteht darin, daß trotz der kraftvollen Verrastung des Ringes R unter der hier horizontalen Unterflanke des Rastvorsprungs 4 die Verschlußkappe 1 schadfrei vom Pre-Form-Flaschenbehältnis 3 abgenommen werden kann. Das geschieht einfach durch Verdrehen der Verschlußkappe 1. Die im Querschnitt basisnah ovalen, besser elliptischen, Umriß aufweisende Verschlußkappe 1 wird einfach, wie aus Figur 40 ersichtlich, quer zur entsprechenden Umrißgestalt des Flaschenbehältnisses geschwenkt. Das geschieht um die Längsmittelachse x-x des Gebindes.

Baulich ist dazu so vorgegangen, daß der horizontal ausgerichtete Ring R mit einem ovalen Umriß aufweisenden Steuerabsatz 69 zusammenwirkt. Letzterer ist am Fuß des Flaschenhalses 2 ausgebildet, d.h. gleich angeformt. Es handelt sich um einen das Plateau 10 überragenden Fortsatz. Der ragt in das Innere des Ringes R. Auch der Ring R weist im Anschluß an die Schenkel 15 eine konturentsprechende Oval-Gestalt bzw. Ellipsen-Gestalt auf. Es sei auf Figur 39 verwiesen. Die längere Achse beider Ovale liegen in der längeren Oval-Achse des Flaschenbehältnisses 3. Die Zusammenwirkung der Teile Steuerabsatz 69/Ring R ist derart, daß ein engerer lichter Abschnitt 70 des Ringes R bei Verdrehen der Verschlußkappe 1 in bezug auf den Rastvorsprung 4 in eine dessen Durchmesser übertreffende Größe aufgeweitet wird. So kann der Ring R nach dem entsprechenden Freischalten und damit auch die Verschlußkappe 1 bequem axial abgezogen werden, da der durchmessergrößere, also weitere Abschnitt 71 des Ringes R in dieser Stellung nun soweit verjüngt ist, daß keine Überschneidung, also keine Sperrwirkung, mit dem Rastvorsprung 4 gegeben ist. Die entsprechende Abzugsstellung, durch einen Drehwinkel von 90° erreicht, ist aus Figur 40 gut erkennbar und verständlich. Beim Aufdrehen des Verschlusses V wird die kleine Oval-Achse des Verschlußrast-Bandes bzw. des Ringes R durch die große Oval-Achse der Flaschenkontur aufgeweitet. Die Nischen 68 wirken sogar absprengend auf den Ring R, da der obere Rand des Steuerabsatzes 69 bis auf Höhe des Nischengrundes geht.

Weitere Bezugszeichen sind zum Verständnis mit eingetragen, obwohl hier auf die Wiederholung der Textstellen verzichtet ist.

Ab Figuren 41 ff. soll nun die sich auf die Schraubversion weiterbildenden Maßnahmen im einzelnen verwiesen werden: Der Hauptunterschied zu den vorbeschriebenen Lösungen besteht in der Ausbildung einer Kodierung. Die soll sicherstellen, daß eine ganz bestimmt Verschluß-Behältnispaarung erreicht wird. Hierzu wird so vorgegangen, daß der Ring R mit zwei jeweils sich über einen halben Umfang erstreckenden, ungleichen Abschnitten 16',16'' gestaltet ist mit behältnisseitig passendem oder aussperrendem Gegenpart. Die Abschnitte sind in der Bewegungsstudie Fig. 48,50,51,53 durch Schraffieren verdeutlicht.

Eine solche Maßnahme ist bei asymmetrischen Behälterformen nützlich, wo es also gilt, Gestaltungsformen störungsfrei zwischen den beiden Grundbauteilen des Gefäßes, nämlich Verschluß und Behältnis, optisch-visuell störungsfrei fortzusetzen. Baulich verkörpert sich das konkret darin, daß ein Abschnitt 16' des Ringes 16 in der Verschlußstellung in einem Untergriffraum 72 zu einem ersten Rastvorsprung 4' des Flaschenhalses 2 liegt, wohingegen derselbe Abschnitt 16' bei einer um 180° gewendeten Verschlußkappe 1 auf einem gegenüberliegend zu dem Untergriffsraum 72 des ersten Rastvorsprunges 4' ausgebildeten zweiten Rastvorsprung 4'' kammseitig aufliegt, ohne an einem Abziehen nach oben hin, also weg vom Flaschenbehältnis 3, gehindert zu sein. Das geht besonders deutlich aus Figur 41 hervor. Wie daraus ferner entnehmbar, ist der zweite, bzw. andere Abschnitt 16'' des Ringes R in einem Untergriffsraum 73 zu dem zweiten Rastvorsprung 4'' hin am Flaschenhals 2 zugeordnet. Dieser zweite Abschnitt 16'' liegt bei einer um 180° gewendeten Verschlußkappe 1 mit einem breitenvergrößerten Teil T seiner Umfangslänge auf dem Kamm des ersten Rastvorsprunges 4' auf, ohne an einem Abziehen gehindert zu sein.

Erkennbar verläuft dazu der zweite Rastvorsprung 4'' auf einem Teil seiner Umfangslänge gewindeabschnittsförmig; auf einem weiteren Teil seiner Umfangslänge ist er dagegen mit einem Horizontalkragen 74 ausgebildet.

Die Umfangslängen erstrecken sich jeweils über einen Viertelkreis des Ringes R. Der erste Rastvorsprung 4' erstreckt sich über seine einem Halbkreis entsprechende Umfangslänge schraubgewindeartig.

Dem eingangsseitig geschilderten Erfindungsinhalt lag durchgängig eine basielle Grundsymmetrie der mit Flaschenbehältnissen 3 zusammenwirkenden Verschlüsse V zugrunde. Demgemäß ist dort die Aufdrehpositionierung zufälligen Charakters, d.h. der Verschluß V ist sowohl in einer 0° als auch in einer 180° hierzu gedrehten Position fügbar. Der optische Formschluß von Verschluß V zu Behältnis 3 ist in jedem Fall erreicht. Die letztbeschriebene Version soll es ermöglichen, bei Unsymmetrien das paarungsgerechte Andocken zu ermöglichen. So gibt es hier nur eine Fix-Stellung der Konturenäquidistanz von Verschluß V und Behältnis 3, die umschlägig, zum Beispiel bei 180°-Drehung nicht mehr besteht. Hieraus erwächst das Erfordernis, die konstruktive Gestaltung so zu vervollkommnen, daß die Verschluß-Behältnispaarung nur in einer, die Konturenäquidistanz sichernden Stellung zugelassen wird. Alle davon abweichenden Positionierungen sind zwangsläufig gesperrt. Nachstehend soll noch eingehender auf die baulichen Verhältnisse eingegangen werden: Ein Vergleich der Figuren 42 und 43 z.B. zeigt, daß die Höhe 75 des Bandes bzw. des Abschnitts 16' größer ist als die Höhe 76 des Bandes bzw. Abschnitts 16'' des Ringes R in Figur 43. Der Höhenunterschied H geht aus Figur 41 hervor. Weiterhin weist das Band bzw. der Abschnitt 16'' eine etwa von der Zentrumsebene ausgehende horizontale Oberflanke 77 auf. Die wirkt mit dem Horizontalkragen 74 zusammen. Am Flächenbehältnis 3 liegen folgende Strukturen vor: Die vertikalen Gewindeprofilflächen sprich Kämme besitzen die Höhen 75' und 76' (vergl. Fig. 45). Erkennbar ist die Höhe 76' größer als die Höhe 75'. Während die Höhe 75' durchgängig verläuft (vergl. Fig. 46), erfährt das Gewindeelement sprich Rastvorsprung 4'' in etwa ab der Mitte eine horizontale Weiterbildung in Form des erörterten Horizontalkragens 74.

Verschluß-Aufdrehen von 0°-Position (Figuren 48-50): Bei dieser Verschlußausgangsstellung vor dem Aufdrehen bleibt die Kodierung unwirksam. Die Höhe 76 schnürt sich problemlos unter das Gewindeprofilelement der Höhe 76'. Der waagerechten Weiterführung der unteren Gewindeprofilflanke des Flaschenbehältnisses 3 - in etwa ab der Mitte - folgt die horizontale Oberflanke 77 des Verschlußringes R, und zwar ebenfalls in etwa ab der Mittelebene (es sei auf Fig. 48 verwiesen). Diese Konstellation ist zugleich auch in der Figur 49 zu erkennen.

Das sichere Unterhaken des Ringes R zeigt sich an der Stelle, die den Untergriffraum 73 bildet. Figur 50 zeigt die gegenüberliegende Paarungsseite. Hier ist der Eingriff des Ringes R bzw. des Abschnitts der Höhe 75 unter die Gewindeprofilflanke des Flaschenbehältnisses 3 der Höhe 75' dargestellt. Diese Eingriffsituation zeigt Figur 49 an der den Untergriffsraum 72 bildenden Stelle.

Verschluß-Aufdrehen von einer zur 0-Position um ca. 180° versetzten Ausgangspostion (Fig. 51-53)

Bei dieser Verschlußausgangsstellung vor dem Aufdrehen wird die Kodierung wirksam.

Zwischen der Höhe 75 und der Gewindeprofilhöhe 76' entsteht ein Überdeckungsbetrag von einer Höhe 78, der ein Unterhaken des dortigen Abschnitts 16'' des Ringes R nicht zuläßt. An der gegenüberliegenden Seite verhindert die waagerechte Weiterführung, also das Teil T, ein Unterhaken unter die im Steigungswinkel geführte Gewindeprofilflanke, also der Höhe 75'. Hier handelt es sich um den Bereich des Untergriffraumes 72.

Eine Verrastung von Verschluß V und Flaschenbehältnis 3 ist in dieser Kombinationslage nicht möglich. Ein Aufrasten, bzw. ein Aufprellen des Verschlusses ist folglich ebenfalls nicht möglich.

Der Verschluß V bleibt jedoch drehbar und gelangt nach ca. 180°-Drehung in die 0°-Position, womit eine formschlüssige Unterhakpaarung von Verschlußrastband mit den Behältnisgewindeprofilflanken wieder möglich wird.

## Patentansprüche

1. Verschlusskappe für ein Flaschenbehältnis, wobei die Verschlusskappe (1) einen Kragen aufweist zum Eingreifen in eine Ausgabeöffnung (14) des Flaschenbehältnisses (3), **dadurch gekennzeichnet, dass** der Kragen (29) eine Einführschräge (S) aufweist, zur Zusammenwirkung mit einem Rand (31) der Ausgabeöffnung (14) und dass die Einführschräge aus mehreren gesonderten, von außen konvex gewölbten Einführzungen (33) gebildet ist.

2. Mit einem Flaschenbehältnis (3) zusammenwirkende Verschlusskappe (1), wobei die Verschlusskappe (1) einen Kragen aufweist, der in eine Ausgabeöffnung (14) des Flaschenbehältnisses eingreift, **dadurch gekennzeichnet, dass** der Kragen (29) eine Einführschräge (S) aufweist, zur Zusammenwirkung mit einem Rand (31) der Ausgabeöffnung (14), dass die Einführschräge aus mehreren gesonderten Einführzungen (33) gebildet ist und dass die Einführzungen (33) von außen konvex gewölbt sind.

3. Verschlusskappe oder Flaschenbehältnis mit Verschlusskappe nach einem der Ansprüche 1 oder 2, **dadurch gekennzeichnet, dass** eine Innenkante des Randes (31) mit einer schräg nach innen abfallenden ringförmigen Fase (32) versehen ist.

4. Verschlusskappe oder Flaschenbehältnis mit Verschlusskappe nach einem der Ansprüche 1 bis 3, **dadurch gekennzeichnet, dass** der Rand (31) um eine Wanddicke des Halses (2) des Flaschenbehältnisses eingezogen ist.

5. Verschlusskappe oder Flaschenbehältnis mit Verschlusskappe nach einem der vorhergehenden Ansprüche, **dadurch gekennzeichnet, dass** der Kragen (29) zentral ausgebildet ist.

6. Verschlusskappe oder Flaschenbehältnis mit Verschlusskappe nach einem der vorhergehenden Ansprüche, **dadurch gekennzeichnet, dass** der Kragen (29) konzentrisch zu einer Ausgabetülle (28) ausgebildet ist.

7. Verschlusskappe oder Flaschenbehältnis mit Verschlusskappe nach einem der vorhergehenden Ansprüche, **dadurch gekennzeichnet, dass** der Kragen (29) verschlossen ausgebildet ist, ohne Durchbrechung in der Decke der Verschlusskappe.

8. Verschlusskappe oder Flaschenbehältnis mit Verschlusskappe nach einem der vorhergehenden Ansprüche, **dadurch gekennzeichnet, dass** die Einführzungen (33) bis zum Fünffachen einer Wandungsstärke des Kragens (30 eingezogen sind.

9. Verschlusskappe oder Flaschenbehältnis mit Verschlusskappe nach einem der vorhergehenden Ansprüche, **dadurch gekennzeichnet, dass** die Schrägung der Einführschräge 45° zu einer Längsmittelachse (x-x) des Verschlusses (V) beträgt.

10. Verschlusskappe oder Flaschenbehältnis mit Verschlusskappe nach einem der vorhergehenden Ansprüche, **dadurch gekennzeichnet, dass** vier winkelgleich verteilte Einführzungen (33) ausgebildet sind.

11. Verschlusskappe oder Flaschenbehältnis mit Verschlusskappe nach einem der vorhergehenden Ansprüche, **dadurch gekennzeichnet, dass** der Kragen (29) als von der Decke ausgehende Ringwand gestaltet ist.

12. Verschlusskappe oder Flaschenbehältnis mit Verschlusskappe nach einem der vorhergehenden Ansprüche, **dadurch gekennzeichnet, dass** der Kragen (29) ein Dichtkragen ist.

13. Verschlusskappe oder Flaschenbehältnis mit Verschlusskappe nach einem der vorhergehenden Ansprüche, **dadurch gekennzeichnet, dass** der Kragen (29) als Hohlstopfen ausgebildet ist.

14. Verschlusskappe oder Flaschenbehältnis mit Verschlusskappe nach einem der vorhergehenden Ansprüche, **dadurch gekennzeichnet, dass** die vier Einführzungen (33) in Form eines Kranzes von einwärts gekrümmten Fingern gebildet sind.

15. Verschlusskappe oder Flaschenbehältnis mit Verschlusskappe nach einem der vorhergehenden Ansprüche, **dadurch gekennzeichnet, dass** die Einführzungen (33) einen halbkugelartigen Kopf des Kragens (29) bilden.

16. Verfahren zum Aufprellen einer Verschlusskappe auf ein Flaschenbehältnis, wobei die Verschlusskappe einen zentralen Kragen aufweist zum Eingreifen in eine Ausgabeöffnung des Flaschenbehältnisses, **dadurch gekennzeichnet, dass** beim Aufprellen ein schrägstehender Kragen (29) in eine axial gleichgerichtete Lage gelenkt wird durch eine an dem Dichtkragen ausgebildete Einführschräge (S), die aus mehreren gesonderten, von außen konvex gewölbten Einführschrägen (33) gebildet ist.

## Claims

1. Closure cap for a bottle, the closure cap (1) having a collar for engagement in a dispensing opening (14) of the bottle (3), **characterized in that** the collar (29) has an introduction slope (S), for interaction with a rim (31) of the dispensing opening (14), and **in that** the introduction slope is formed from a plurality of separate introduction tongues (33) which are convexly curved from the outside.

2. Closure cap (1) interacting with a bottle (3), the closure cap (1) having a collar which engages in a dispensing opening (14) of the bottle, **characterized in that** the collar (29) has an introduction slope (S), for interaction with a rim (31) of the dispensing opening (14), **in that** the introduction slope is formed from a plurality of separate introduction tongues (33), and **in that** the introduction tongues (33) are convexly curved from the outside.

3. Closure cap or bottle with a closure cap according to either of Claims 1 and 2, **characterized in that** an inner edge of the rim (31) is provided with an annular bevel (32) sloping obliquely inwards.

4. Closure cap or bottle with a closure cap according to one of Claims 1 to 3, **characterized in that** the rim (31) is drawn in by a wall thickness of the neck (2) of the bottle.

5. Closure cap or bottle with a closure cap according to one of the preceding claims, **characterized in that** the collar (29) is formed centrally.

6. Closure cap or bottle with a closure cap according to one of the preceding claims, **characterized in that** the collar (29) is formed concentrically with respect to a dispensing spout (28).

7. Closure cap or bottle with a closure cap according to one of the preceding claims, **characterized in that** the collar (29) is formed such that it is closed, without an aperture in the top of the closure cap.

8. Closure cap or bottle with a closure cap according to one of the preceding claims, **characterized in that** the introduction tongues (33) are drawn in up to five times the wall thickness of the collar (30).

9. Closure cap or bottle with a closure cap according to one of the preceding claims, **characterized in that** the slope of the introduction slope is 45° with respect to a longitudinal centre axis (x-x) of the closure (V).

10. Closure cap or bottle with a closure cap according to one of the preceding claims, **characterized in that** four introduction tongues (33) which are distributed at equal angles are formed.

11. Closure cap or bottle with a closure cap according to one of the preceding claims, **characterized in that** the collar (29) is configured as an annular wall starting from the top.

12. Closure cap or bottle with a closure cap according to one of the preceding claims, **characterized in that** the collar (29) is a sealing collar.

13. Closure cap or bottle with a closure cap according to one of the preceding claims, **characterized in that** the collar (29) is formed as a hollow stopper.

14. Closure cap or bottle with a closure cap according to one of the preceding claims, **characterized in that** the four introduction tongues (33) are formed as a ring of inwardly curved fingers.

15. Closure cap or bottle with a closure cap according to one of the preceding claims, **characterized in that** the introduction tongues (33) form a hemispherical head of the collar (29).

16. Method for knock-on of a closure cap onto a bottle, the closure cap having a central collar for engagement in a dispensing opening of the bottle, **characterized in that**, during the knock-on operation, an obliquely positioned collar (29) is directed into a position aligned in the same direction axially by an introduction slope (S) which is formed on the sealing collar and is formed from a plurality of separate introduction slopes (33) which are convexly curved from the outside.

## Revendications

1. Capuchon de fermeture pour un récipient en forme de bouteille, le capuchon de fermeture (1) comprenant une collerette destinée à venir en prise dans une ouverture de sortie (14) du récipient en forme de bouteille (3), **caractérisé en ce que** la collerette (29) comprend une rampe d'entrée (S) destinée à coopérer avec un bord de l'ouverture de sortie (14) et **en ce que** la rampe d'entrée est formée de plusieurs languettes d'entrée (33) séparées, bombées de façon convexe vers l'extérieur.

2. Capuchon de fermeture (1) coopérant avec un récipient en forme de bouteille (3), le capuchon de fermeture (1) comprenant une collerette qui vient en prise dans une ouverture de sortie (14) du récipient en forme de bouteille, **caractérisé en ce que** la collerette (29) comprend une rampe d'entrée (S) destinée à coopérer avec un bord (31) de l'ouverture de sortie (14), **en ce que** la rampe d'entrée (4) est formée de plusieurs languettes d'entrée (33) séparées et **en ce que** les languettes d'entrée (33) sont bombées de façon convexe vers l'extérieur.

3. Capuchon de fermeture ou récipient en forme de bouteille avec un capuchon de fermeture selon l'une des revendications 1 ou 2, **caractérisé en ce qu'**une arête extérieure du bord (31) est pourvue d'un chanfrein (32) annulaire incliné vers l'intérieur.

4. Capuchon de fermeture ou récipient en forme de bouteille avec un capuchon de fermeture selon l'une des revendications 1 à 3, **caractérisé en ce que** le bord (31) est inséré autour de l'épaisseur de paroi du col (2) du récipient en forme de bouteille.

5. Capuchon de fermeture ou récipient en forme de bouteille avec un capuchon de fermeture selon l'une des revendications précédentes, **caractérisé en ce que** la collerette (29) est formée de façon centrale.

6. Capuchon de fermeture ou récipient en forme de bouteille avec un capuchon de fermeture selon l'une des revendications précédentes, **caractérisé en ce que** la collerette (29) est formée de façon concentrique par rapport à un bec de versement (28).

7. Capuchon de fermeture ou récipient en forme de bouteille avec un capuchon de fermeture selon l'une des revendications précédentes, **caractérisé en ce que** la collerette (29) est formée fermée, sans découpe dans le couvercle du capuchon de fermeture.

8. Capuchon de fermeture ou récipient en forme de bouteille avec un capuchon de fermeture selon l'une des revendications précédentes, **caractérisé en ce que** les languettes d'entrée (33) sont insérées jusqu'à des quintuples d'une épaisseur de paroi de la collerette (30).

9. Capuchon de fermeture ou récipient en forme de bouteille avec un capuchon de fermeture selon l'une des revendications précédentes, **caractérisé en ce que** la direction en biais du chanfrein d'entrée est à 45° par rapport à un axe médian longitudinal (x-x) de la fermeture (V).

10. Capuchon de fermeture ou récipient en forme de bouteille avec un capuchon de fermeture selon l'une des revendications précédentes, **caractérisé en ce que** sont formées quatre languettes d'entrée (33) réparties selon des angles égaux.

11. Capuchon de fermeture ou récipient en forme de bouteille avec un capuchon de fermeture selon l'une des revendications précédentes, **caractérisé en ce que** la collerette (29) a la forme d'une paroi annulaire en saillie du couvercle.

12. Capuchon de fermeture ou récipient en forme de bouteille avec un capuchon de fermeture selon l'une des revendications précédentes, **caractérisé en ce que** la collerette (29) est une collerette d'étanchéité.

13. Capuchon de fermeture ou récipient en forme de bouteille avec un capuchon de fermeture selon l'une des revendications précédentes, **caractérisé en ce que** la collerette (29) a la forme d'un bouchon creux.

14. Capuchon de fermeture ou récipient en forme de bouteille avec un capuchon de fermeture selon l'une des revendications précédentes, **caractérisé en ce que** quatre languettes d'entrée (33) sont formées en forme de couronne à partir de doigts incurvés.

15. Capuchon de fermeture ou récipient en forme de bouteille avec un capuchon de fermeture selon l'une des revendications précédentes, **caractérisé en ce que** les languettes d'entrée (33) forment une tête hémisphérique de la collerette (29).

16. Procédé pour impacter un capuchon de fermeture sur un récipient en forme de bouteille, le capuchon de fermeture comprenant une collerette centrale destinée à venir en prise dans une ouverture de sortie du récipient en forme de bouteille, **caractérisé en ce que**, par l'action d'impacter, une collerette (29) maintenue inclinée va être guidée dans une position redressée axialement par une rampe d'entrée (S) formée au niveau de la collerette d'étanchéité, la rampe d'entrée étant formée de plusieurs pentes d'entrée (33) séparées et bombées de façon convexe vers l'extérieur.
